# EUROPÄISCHE PATENTSCHRIFT

(11) **EP 0 212 414 B1**
(45) Veröffentlichungstag und Bekanntmachung des Hinweises auf die Patenterteilung: **28.08.1991**
(21) Anmeldenummer: 86110745.6
(22) Anmeldetag: 04.08.1986
(51) Int. Cl.: H01K 1/46

(54) **Kittlos gesockelte elektrische Lampe**
Electrical lamp capped without cement
Lampe électrique à fixation du culot sans adhésif

(30) Priorität: 07.08.1985 DE 8522797 U
(43) Veröffentlichungstag der Anmeldung: 04.03.1987
(73) Patentinhaber: Patent-Treuhand-Gesellschaft für elektrische Glühlampen mbH, 81543 München (DE)
(72) Erfinder: Braun, Alfred, D-7922 Herbrechtingen (DE); Schönherr, Walter, D-7928 Giengen-Hürben (DE); Steiner, Hermann, D-7922 Herbrechtingen (DE)

(56) Entgegenhaltungen:
- EP-A- 0 070 604
- EP-A- 0 123 104
- DE-U- 7 516 486

## Beschreibung

Die Erfindung bezieht sich auf eine kittlos gesockelte elektrische Lampe, bestehend aus einem Lampenkolben mit an der Quetschung herausgeführten Stromzuführungen und einem Sockelteil. Lampenkolben und Sockelteil sind über ein Halteelement miteinander verbunden, das aus wenigstens einer aus zwei Schalenhälften aufgebauten Manschette, die die Lampenquetschung umfaßt, besteht.

Bekannte Lampen dieser Art finden sich beispielsweise bei der Kfz-Beleuchtung und sind in dem DE-GM 75 16 486 bereits beschrieben. Bei dieser Lampe besteht das Halteelement aus einer aus zwei Schalenhälften bestehenden Manschette, wobei jede Schalenhälfte für sich durch Nieten oder Schweißen usw. an einem Fixring befestigt ist. Dieser Fixring ist durch Umbördeln des Randes mit einer Sockelhülse aus Metall verbunden. Die Herstellung des Halteelements ist durch diese vielen Arbeitsgänge recht aufwendig.

Der Erfindung liegt die Aufgabe zugrunde, eine kittlos gesockelte Lampe zu schaffen, bei der durch eine einfachere Gestaltung des Halteelements die Befestigung von Lampenkolben und Sockelteil, das auch aus Kunststoff bestehen kann, bewerkstelligt wird.

Diese Aufgabe wird erfindungsgemäß dadurch gelöst, daß an jeder der beiden Schalenhälften der Manschette ein Steg angeformt ist, der an seinem freien Ende mit dem Sockelteil verbunden ist. Somit besteht das Halteelement aus nur zwei Teilen, die nach Montage der Lampe miteinander verbunden sind.

Vorteilhafterweise sind die Stege an dem dem Lampenkolben zugewandten Ende der Manschette bzw. den entsprechenden Enden der Schalenhälften angeformt und anschließend zurückgebogen, so daß der Weg zur Übertragung der an der Lampe entstandenen Wärme möglichst lang ist und einen hohen Wärmeverlust garantiert. Zu dem gleichen Zweck ist in den Stegen wenigstens eine Aussparung vorgesehen, durch die die Wärmeleitung zum Sockel hin reduziert wird. Durch die Auswahl des Werkstoffes für das Halteelement, beispielsweise einem Edelstahl, wird die schlechte Wärmeleitfähigkeit weiter unterstützt. Insbesondere bei der Verwendung von Sockeln aus Kunststoff, die keinen allzu hohen Temperaturen standhalten, sind derartige Maßnahmen vorteilhaft.

Die Schalenhälften weisen beidseitig Mittel auf, die zum Verbinden beider Teile zu der die Lampenquetschung umfassenden Manschette vorgesehen sind. Beide Schalenhälften sind identisch aufgebaut, so daß eine Lasche der einen Seite von abgewinkelten Zungen der anderen Seite umgriffen sind. Zusätzliche, teilweise ausgestanzte Zungen an den Schalenhälften wirken mit Vertiefungen in der Lampenquetschung zusammen.

Die freien Enden der Stege, die der Krümmung der Sockelhülsenöffnung angepaßt sind, können mit einer Sockelhülse aus Metall verschweißt sein. Für die Befestigung an einem Sockelteil aus Kunststoff weisen sie einen Wulst auf, der mit Durchbrüchen versehen ist. Nach Verbinden von Halteelement und Kunststoff-Sockelteil mittels Hochfrequenzerwärmen sind die Durchbrüche von Sockelmaterial durchdrungen.

Knicke zur Versteifung der Stege sind in einer vorteilhaften Ausführung schräg angeordnet. Es wird damit erreicht, Normen (Federal Safety Standards MVSS No. 108) zu genügen, die eine mögliche Belastung auf den Lampenkolben, ohne ihn dabei auszulenken, von 2,2 kg vorschreiben.

Ein Ausführungsbeispiel der Erfindung ist in Zeichnungen dargestellt und wird im folgenden näher beschrieben. Es zeigt
- Figur 1: die Seitenansicht einer Einfaden-Halogen-Glühlampe für Kfz-Scheinwerfer
- Figur 2: eine gegenüber Figur 1 um 90° gedrehte Seitenansicht der gleichen Lampe
- Figur 3: die Schalenhälfte des Halteelements in Seitenansicht
- Figur 4: die Schalenhälfte des Halteelements in Draufsicht

Die in den Figuren 1 und 2 dargestellte Kfz-Glühlampe besteht aus einem Lampenkolben 1, einem Halteelement 2 und einem Sockelteil 3. Der Lampenkolben 1 ist an seiner Quetschung von dem Halteelement 2 getragen. Dieses Halteelement 2 (siehe auch Figuren 3 und 4) besteht vorteilhafterweise aus zwei identischen Schalenhälften 4, die seitlich Laschen 5 und abgewinkelte Zungen 6 aufweisen. Mittels dieser Laschen 5 und den Zungen 6 werden diese beiden Schalenhälften 4 zu einer Manschette verbunden, die die Lampenquetschung umgibt. Zusätzliche, teilausgestanzte Zungen 7, die mit Vertiefungen in der Lampenquetschung zusammenwirken, geben der Verbindung einen festen Halt.

An den oberen Enden der Schalenhälften 4 sind Stege 8 angeformt und zurückgebogen, wobei die freien Enden dieser Stege 8 mit dem Sockelteil 3 verbunden sind. In diesem Ausführungsbeispiel ist für die Lampe ein Sockelteil 3 aus Kunststoff vorgesehen und die Verbindung zwischen Halteelement 2 und Sockelteil 3 erfolgt durch Hochfrequenzerwärmen. Zu diesem Zweck weist das freie Ende der Stege 8 einen mit Durchbrüchen 9 versehenen Wulst 10 auf, der sich nach dem Hochfrequenzerwärmen in das Sockelmaterial hineindrückt. Die Durchbrüche sind anschließend von dem Sockelmaterial durchdrungen.

Da selbst ein hochwertiger Kunststoff, wie beispielsweise ein mit Glasfasern und mineralischen Füllstoffen verstärktes Polyphenylensulfid, nicht der von einer Glühlampe erzeugten Wärme standhält, muß die Wärmeleitung zwischen Lampenkolben 1 und Sockelteil 3 möglichst gering sein. Aus diesem Grund ist das Halteelement 2 aus Edelstahl hergestellt, der eine relativ schlechte Wärmeleitfähigkeit hat. Eine Aussparung 11 vermindert zusätzlich die Wärmeübertragung.

Knicke 12 an den Stegen erhöhen die Stabilität des Halteelements 2. Vorteilhafterweise sind diese unter einem Winkel zur Längsachse A angeordnet.

## Patentansprüche

1. Kittlos gesockelte elektrische Lampe, bestehend aus einem Lampenkolben mit an der Quetschung herausgeführten Stromzuführungen und einem Sockelteil, wobei Lampenkolben und Sockelteil über ein Halteelement miteinander verbunden sind, das aus wenigstens einer aus zwei Schalenhälften aufgebauten Manschette, die die Lampenquetschung umfaßt, besteht, dadurch gekennzeichnet, daß an jeder der beiden Schalenhälften (4) der Manschette ein Steg (8) angeformt ist, der an seinem freien Ende mit dem Sockelteil (3) verbunden ist.

2. Kittlos gesockelte elektrische Lampe nach Anspruch 1, dadurch gekennzeichnet, daß die Stege (8) an den dem Lampenkolben (1) zugewandten Enden der Schalenhälften (4) angeformt und zurückgebogen sind.

3. Kittlos gesockelte elektrische Lampe nach Anspruch 1, dadurch gekennzeichnet, daß die Stege (8) mit wenigstens einer Aussparung (11) versehen sind.

4. Kittlos gesockelte elektrische Lampe nach Anspruch 1, dadurch gekennzeichnet, daß jede der beiden Schalenhälften (4) der Manschette - zum Verbinden beider Teile (4) miteinander - seitlich mit Laschen (5) und Zungen (6) versehen ist.

5. Kittlos gesockelte elektrische Lampe nach Anspruch 1, dadurch gekennzeichnet, daß das Halteelement (2) aus zwei identischen Teilen besteht.

6. Kittlos gesockelte elektrische Lampe nach Anspruch 4 und 5, dadurch gekennzeichnet, daß an der einen Seite jeder Schalenhälfte (4) eine Lasche (5) angeformt ist.

7. Kittlos gesockelte elektrische Lampe nach Anspruch 4 und 5, dadurch gekennzeichnet, daß an der jeweils anderen Seite jeder Schalenhälfte zwei abgewinkelte Zungen (6) angeformt sind, die bei montierter Manschette die Laschen (5) umgreifen.

8. Kittlos gesockelte elektrische Lampe nach Anspruch 1, dadurch gekennzeichnet, daß die freien Enden der Stege (8) bei einem hülsenförmigen Sockelteil (3) der Krümmung dessen Öffnung angepaßt sind.

9. Kittlos gesockelte elektrische Lampe nach Anspruch 1, dadurch gekennzeichnet, daß die freien Enden der Stege (8) einen Wulst (10) aufweisen.

10. Kittlos gesockelte elektrische Lampe nach Anspruch 9, dadurch gekennzeichnet, daß der Wulst (10) mit Durchbrüchen (9) versehen ist.

11. Kittlos gesockelte elektrische Lampe nach Anspruch 10, dadurch gekennzeichnet, daß nach Verbinden von Halteelement (2) und einem Sockelteil (3) aus Kunststoff mittels Hochfrequenzerwärmen die Durchbrüche (9) von Sockelmaterial durchdrungen sind.

12. Kittlos gesockelte elektrische Lampe nach Anspruch 1, dadurch gekennzeichnet, daß die Stege (8) Knicke (12) zu deren Versteifung aufweisen.

13. Kittlos gesockelte elektrische Lampe nach Anspruch 12, dadurch gekennzeichnet, daß die Knicke (12) an den Stegen (8) in einem Winkel zur Steglängsachse (A) angeordnet sind.

## Claims

1. Electrical lamp capped without cement, consisting of a lamp bulb with current leads guided out at the pinch and of a cap part, the lamp bulb and cap part being connected to one another by a holding element which consists of at least one sleeve which is composed of two shell halves and which surrounds the lamp pinch, characterised in that on each of the two shell halves (4) of the sleeve is formed a web (8) which is connected at its free end to the cap part (3).

2. Electrical lamp capped without cement according to Claim 1, characterised in that the webs (8) are formed on the ends of the shell halves (4) facing the lamp bulb (1) and are bent back.

3. Electrical lamp capped without cement according to Claim 1, characterised in that the webs (8) are equipped with at least one recess (11).

4. Electrical lamp capped without cement according to Claim 1, characterised in that each of the two shell halves (4) of the sleeve is equipped laterally with tabs (5) and tongues (6) for connecting the two parts (4) to one another.

5. Electrical lamp capped without cement according to Claim 1, characterised in that the holding element (2) consists of two identical parts.

6. Electrical lamp capped without cement according to Claims 4 and 5, characterised in that a tab (5) is formed on one side of each shell half (4).

7. Electrical lamp capped without cement according to Claims 4 and 5, characterised in that two angled tongues (6) are formed on the other particular side of each shell half and, with the sleeve mounted, engage around the tabs (5).

8. Electrical lamp capped without cement according to Claim 1, characterised in that, with a tubular cap part (3), the free ends of the webs (8) are matched to the curvature of its orifice.

9. Electrical lamp capped without cement according to Claim 1, characterised in that the free ends of the webs (8) have a bead (10).

10. Electrical lamp capped without cement according to Claim 9, characterised in that the bead (10) is equipped with perforations (9).

11. Electrical lamp capped without cement according to Claim 10, characterised in that, after the holding element (2) and a cap part (3) made of plastic have been connected by means of high-frequency heating, cap material penetrates through the perforations (9).

12. Electrical lamp capped without cement according to Claim 1, characterised in that the webs (8) have jogs (12) for stiffening them.

13. Electrical lamp capped without cement according to Claim 12, characterised in that the jogs (12) on the webs (8) are arranged at an angle relative to the web longitudinal axis (A).

## Revendications

1. Lampe électrique à fixation du culot sans ciment, constituée d'une ampoule de lampe ayant des amenées de courant sortant du pincement et une partie formant culot, l'ampoule de lampe et la partie formant culot étant reliées entre elles par un élément de support constitué d'au moins une manchette formée de deux hémi-coquilles et entourant le pincement de la lampe, caractérisé en ce que de chacune des deux hémi-coquilles (4) de la manchette est issue une réglette (8) dont l'extrémité libre est reliée à la partie formant culot (3).

2. Lampe électrique à fixation du culot sans ciment suivant la revendication 1, caractérisée en ce que les réglettes (8) sont issues des extrémités des hémi-coquilles (4) qui sont tournées vers l'ampoule de lampe (1) et sont recourbées.

3. Lampe électrique à fixation du culot sans ciment suivant la revendication 1, caractérisée en ce que les réglettes (8) sont munies d'au moins un évidement (11).

4. Lampe électrique à fixation du culot sans ciment suivant la revendication 1, caractérisée en ce que chacune des deux hémi-coquilles (4) de la manchette est munie, pour la liaison des deux hémi-coquilles (4) entre elles, latéralement de pattes (5) et de languettes (6).

5. Lampe électrique à fixation du culot sans ciment suivant la revendication 1, caractérisée en ce que l'élément de support (2) est constitué de deux parties identiques.

6. Lampe électrique à fixation du culot sans ciment suivant la revendication 4 ou 5, caractérisée en ce qu'une patte (5) est issue d'un côté de chaque hémi-coquille (4).

7. Lampe électrique à fixation du culot sans ciment suivant la revendication 4 ou S, caractérisée en ce que, de l'autre côté de chaque hémi-coquille, sont issues deux languettes coudées (6) qui entourent les pattes (5) lorsque la manchette est montée.

8. Lampe électrique à fixation du culot sans ciment suivant la revendication 1, caractérisée en ce que les extrémités libres des réglettes (8) sont adaptées, dans le cas d'une partie formant culot (3) en forme de douille, à la courbure de son ouverture.

9. Lampe électrique à fixation du culot sans ciment suivant la revendication 1, caractérisée en ce que les extrémités libres des réglettes (8) comportent un bourrelet (10).

10. Lampe électrique à fixation du culot sans ciment suivant la revendication 9, caractérisée en ce que le bourrelet (10) est muni de passages (9).

11. Lampe électrique à fixation du culot sans ciment suivant la revendication 10, caractérisée en ce qu'après la liaison de l'élément de maintien (2) et d'une partie formant culot en matière plastique (3), au moyen d'un chauffage haute fréquence, du matériau du culot pénètre dans les passages (9).

12. Lampe électrique à fixation du culot sans ciment suivant la revendication 1, caractérisée en ce que les réglettes (8) comportent des parties coudées (12) pour leur rigidification.

13. Lampe électrique à fixation du culot sans ciment suivant la revendication 12, caractérisée en ce que les parties coudées (12) des réglettes (8) font un angle avec l'axe longitudinal (A) des réglettes.
